# EUROPÄISCHE PATENTSCHRIFT

(11) **EP 1 202 863 B1**
(45) Veröffentlichungstag und Bekanntmachung des Hinweises auf die Patenterteilung: **15.01.2003**
(21) Anmeldenummer: 00943978.7
(22) Anmeldetag: 04.07.2000
(51) Int. Cl.: B41F 23/08, B41F 21/00, B41F 22/00

(54) **BOGENFÜHRUNGSEINRICHTUNG FÜR EINE DRUCKMASCHINE**
CURVE GUIDE DEVICE FOR A PRINTING MACHINE
DISPOSITIF DE GUIDAGE COURBE POUR MACHINE A IMPRIMER

(30) Priorität: 16.07.1999 DE 19933438
(43) Veröffentlichungstag der Anmeldung: 08.05.2002
(73) Patentinhaber: MAN Roland Druckmaschinen AG, 63075 Offenbach (DE)
(72) Erfinder: SCHÖLZIG, Jürgen, 55126 Mainz-Finthen (DE); JUNG, Ulrich, Dr.-Ing., 65551 Limburg (DE); WALTHER, Thomas, Dipl.-Ing., 63579 Freigericht (DE); KREMER, Ruth, Dr.-Ing., 61449 Steinbach (DE)
(74) Vertreter: Stahl, Dietmar, Dipl.-Ing.
(86) Internationale Anmeldenummer: EP0006212
(87) Internationale Veröffentlichungsnummer: WO01005593

(56) Entgegenhaltungen:
- EP-A- 0 480 230
- DE-A- 3 931 479
- DE-A- 4 322 791
- DE-A- 19 641 031
- DE-A- 19 752 492
- FR-A- 2 587 274
- US-A- 5 176 077

## Beschreibung

Die Erfindung betrifft eine Bogenführungseinrichtung für eine Druckmaschine nach dem Oberbegriff des Hauptanspruches und dient der Unterstützung der Bogenführung im Bereich eines Druck- oder Lackierspaltes.

### [Stand der Technik]

Eine Bogenführungseinrichtung ist beispielsweise aus der EP 0 306 682 A2 bekannt. Die Einrichtung besteht im wesentlichen aus zwei mit Blasluft beaufschlagten Blasleisten, die vor und nach dem durch einen Gummituchzylinder und einen Druckzylinder gebildeten Druckspalt über die Zylinderbreite achsparallel angeordnet sind. Die in Förderrichtung vordere Blasleiste ist im zwickelförmigen Raum oberhalb des einlaufenden Bogens zwischen Gummituchzylinder und Druckzylinder angeordnet. Der Blasluftstrom ist dabei auf den Gummituchzylinder, in die Druckzone selbst sowie auf die Oberseite des auf dem Druckzylinder im Greiferschluß geführten Bogen gerichtet. Die in Förderrichtung nach der Druckzone angeordnete hintere Blasleiste erzielt einen Blasluftstrom, welcher auf die Oberseite des auf dem Druckzylinder geführten Bogens und auf den Gummituchzylinder entgegen der Förderrichtung gerichtet ist. Die Erfindung beschreibt primär die Bogenführungseinrichtung im Druckbetrieb (Druck an-Stellung). Es ist darüberhinaus in der Druckpraxis gebräuchlich, daß bei abgestelltem Gummituchzylinder (Druck ab-Stellung) der Blasluftbetrieb beibehalten wird, beispielsweise bei Kontrolle des Papierlaufes oder wenn ein Druckwerk nicht am Druck beteiligt ist. Der bogenförmige Bedruckstoff wird dann im Greiferschluß auf dem Druckzylinder durch den Druckspalt (kontaktlos zum inaktiven Gummituchzylinder) mittels Blasluft durch das Druckwerk gefördert.

Gemäß DE 197 19 624 C1 ist eine Bogenführungseinrichtung in einer Druckmaschine zur Führung von Bedruckstoffen im Bereich von Gummituch-/Formzylinder und Bogenführungszylinder bei inaktiven Gummituch-/Formzylinder bekannt. Hierbei ist der Gummituch-/Formzylinder in Druck ab-Stellung mit einem Zylinderkanal der Mantelfläche des Bogenführungszylinders benachbart zugeordnet positionierbar und lagefixierbar, wobei der Gummituch-/Formzylinder antriebsseitig mittels Kupplung stillsetzbar ist. In den Zylinderkanälen sind Bogenleitelemente vorgesehen, welche mechanisch und/oder pneumatisch die Bogenführung gewährleisten.
Nachteilig ist bei diesen pneumatisch beaufschlagten Bogenführungseinrichtungen, daß bei höherem Flächengewicht oder bestimmten Elastizitäten der Bedruckstoffe, wie zum Beispiel bei Karton oder Blech, die Bogenführung in ihrem Wirkungsgrad reduziert wird. Durch die Reiativbewegung bei feststehendem Gummituch-/ Formzylinder und gefördertem Bedruckstoff erhöht sich die Abschmiergefahr und die Druckqualität kann dadurch beeinträchtigt werden.

Aus dem UK-Patent GB 2 267 059 A ist eine Lackiereinrichtung für eine Druckmaschine bekannt, welche dem letzten Druckwerk nachgeordnet ist. Bei einem nicht am Druckvorgang, bzw. einem nicht am Lackiervorgang (das Lackiersystem ist abgestellt) beteiligten Lackwerk kann der Kontakt einer frisch bedruckten Oberseite des Bedruckstoffes am Formzylinder beim Durchlaufen des Druckspaltes verhindert werden. Dazu ist die Lackiereinheit zweiteilig als Unterteil und Oberteil ausgebildet. Das Unterteil nimmt den Gegendruckzylinder und das Oberteil den Formzylinder mit dem Lackdosiersystem auf. Bei abgestelltem Lackiervorgang (Druck ab-Stellung) wird das in Drehgelenken am Unterteil gelagerte Oberteil vom bogenführenden Druckzylinder abgeschwenkt. Damit ist ein relativ großer Abstand zwischen Formzylinder und Druckzylinder im Druckspalt (Lakkierzone) erzielbar und der Bogen kann ohne den Einsatz von pneumatischen Bogenführungsmitteln abschmierfrei die Lakkiereinheit passieren. Soll der Lackiervorgang erneut durchgeführt werden, so wird das Oberteil zum Unterteil und somit der Formzylinder zum bogenführenden Druckzylinder wieder angestellt (Druck an-Stellung). Der vorher entkoppelte Antrieb wird hierzu wieder in Eingriff gebracht.

### [Aufgabe der Erfindung]

Der Erfindung liegt die Aufgabe zugrunde, eine Bogenführungseinrichtung in einer Druckmaschine zu schaffen, die eine gleichmäßige Führung eines Bedruckstoffes auf einem Bogenführungszylinder, vorzugsweise einem Druckzylinder, bei einem nicht am Druck-/Lackprozeß beteiligten Druck-/Lackwerk gestattet und ein abschmierfreies Durchlaufen des bogenförmigen Bedruckstoffes durch einen von Gummituch-/Formzylinder und Bogenführungszylinder gebildeten Druck-/Lackspalt gewährleistet.

Die Aufgabe wird durch die Ausbildungsmerkmale des Hauptanspruches gelöst. Weiterbildungen ergeben sich aus den Unteransprüchen.

Bei Bogenrotationsdruckmaschinen in Reihenbauweise mit Druckwerken für den Mehrfarbendruck sind für die Inline-Veredelung auch ein oder mehrere Lackwerke den Druckwerken zuordbar. Ein Lackwerk ist dabei mit einem Offsetdruckwerk vergleichbar, indem der Gummituchzylinder des Druckwerkes dann bekanntlich dem Formzylinder des Lackwerkes entspricht, der mit einer Auftragwalze sowie einem Lackdosiersystem in Funktionsverbindung ist. Ein Druckzylinder ist dabei sowohl im Druckwerk als auch im Lackwerk als Bogenführungszylinder eingesetzt.

Es wurde unter anderem gefunden, daß bei einem nicht am Druck- bzw. Lackierprozeß beteiligten inaktiven Druck-/Lackwerk der durch den Druckspalt zu fördernde bogenförmige Bedruckstoff direkt im Druckspalt bzw. Lackspalt hinsichtlich der Führung beeinflußbar ist.

Erfindungsgemäß ist eine auf dem Gummituch-/Formzylinder fixierte Platte oder Folie, beispielsweise eine Druckform bzw. Druckfolie, mit einer farb-/ lackabstoßenden Oberflächenbeschichtung ausgebildet.

Bevorzugt ist die Platte bzw. Folie mit einer Silikongummischicht ausgebildet. Eine derartige Platte bzw. Folie ist insbesondere eine Druckform bzw. Druckfolie, welche als Hochdruckform oder als Flachdruckform mit farb-/ iackabstoßender Beschichtung einsetzbar ist. Hierbei kann die Hochdruckform vollflächig oder mit über die Breite zonenweise verteilten Silikongummischichten, vorzugsweise in Förderrichtung des bogenförmigen Bedruckstoffes angeordnet, ausgebildet sein.

Alternativ ist eine Flachdruckplatte für den feuchtmittelfreien Offsetdruck, auch wasserloser Offsetdruck oder Trokkenflachdruck genannt, einsetzbar. Eine derartige Flachdruckplatte weist unter anderem eine Silikongummischicht und eine lichtempfindliche Fotopolymerschicht auf. Bei einer bevorzugten UV-Belichtung unter einem Positiv erfährt die Fotopolymerschicht eine Härtung und verbindet sich dabei mit der Silikongummischicht. Die derart gehärtete Silikongummischicht der Druckform stößt Farbe bzw. Lack ab. In bevorzugter Ausbildung ist diese Flachdruckplatte für den feuchtmittelfreien Offsetdruck mit einer vollflächigen Silikongummischicht ausgebildet. Alternativ sind über die Breite dieser Flachdruckplatte verteilt zonenweise Silikongummischichten, vorzugsweise in Förderrichtung des bogenförmigen Bedruckstoffes, angeordnet.

In einer weiteren Ausbildung ist eine Platte als Druckfolie ausgebildet und auf dem Formzylinder fixiert, welche als obere Schicht eine vollflächige Silikongummischicht aufweist, wobei das zugehörige Substrat zumindest eine Trägerplatte, z.B. eine Aluminium-Platte, oder ein Gummituch ist.

In einer weiteren Ausbildung ist eine Platte oder Folie mit farb-/ lackabstoßender Beschichtung mit einer sehr glatten Oberfläche bzw. Oberflächenschicht ausgebildet auf dem Gummituchzylinder bzw. Formzylinder fixiert. Bevorzugt weist eine derartige Beschichtung eine Oberflächenrauhigkeit von annähernd 1 bis 10 µm auf.
Eine erste Oberfläche bzw. Oberflächenschicht besteht dabei aus Chrom oder Aluminium oder enthält zumindest einen Anteil davon.
In einer weiteren Ausbildung besteht eine Oberfläche bzw. Oberflächenschicht aus organischen-anorganischen Hybridpolymeren, welche auf einem aus Aluminium bestehenden oder zumindest Aluminium enthaltenden Substrat angeordnet ist.

In einer Weiterbildung sind auch Einlagerungen aus einem Fluorpolymer bzw. Fluorpolymeren im Verbund, beispielsweise in Risse, Spalten oder Poren, in die oben genannte Oberfläche bzw. Oberflächenschicht aus Chrom oder Aluminium, einschließlich anodisiertem Aluminium, realisierbar.
Bei Ausbildung einer Platte/Folie mit einer Chromoberfläche bzw. zumindest Chrom enthaltenden Oberfläche ist eine derartige Platte/Folie auch mit Spiegelglanz polierter Oberfläche ausführbar.

Ein mit Maschinengeschwindigkeit rotierend antreibbarer Gummituch-/ Formzylinder mit einer Platte bzw. Folie, z.B. Druckform bzw. Druckfolie, mit farb-/ lackabstoßender Beschichtung ist in einem nicht am Druck-/ Lackierprozeß beteiligten Druck-/ Lackwerk in eine Druck ab-Stellung oder eine Stellung mit sanfter Druckbeistellung zum Bedruckstoff - unter Berücksichtigung der Bedruckstoffstärke - versetzbar. Ein im Greiferschluß fixierter bogenförmiger Bedruckstoff ist dann mit der bereits bedruckten und/oder lackierten Seite (dem Gummituch-/ Formzylinder zugeordnet) mittels eines Bogenführungszylinders durch einen Druck-/ Lackspalt förderbar.

Von Vorteil ist hierbei, daß zur Realisierung der Bogenführung der Gummituch-/Formzylinder mit Platte bzw. Folie und farb-/ lackabstoßender Beschichtung rotierend betreibbar ist. Dabei treten zwischen dem auf einem rotierenden Bogenführungszylinder, insbesondere Druckzylinder, transportierten bedruckten und/oder lackierten Bedruckstoff und einem zugeordneten rotierenden Gummituch-/ Formzylinder (mit Platte bzw. Folie mit farb-/ lackabstoßender Beschichtung) beim Ablaufen rotierender Relativbewegungen spürbar geringe Reibungsmomente auf, wodurch die Abschmiergefahr bereits reduziert ist.

Vorteilhaft ist weiterhin, daß durch die farb-/ lackabstoßende Beschichtung der auf dem Gummituch-/ Formzylinder fixierten Platte bzw. Folie die Farb-/ Lackspaltung deutlich reduzierbar ist, so daß eine Beeinträchtigung der Druckqualität zusätzlich vermeidbar ist.

Ein weiterer Vorteil ist darin begründet, daß ein Antrieb mit Kupplung zum Positionieren des Zylinderkanals zum Druckzylinder und Stillsetzen des Gummituch-/ Formzylinders hinfällig ist.

Ebenso von Vorteil ist, daß die Bogenführungseinrichtung unabhängig vom Flächengewicht bzw. vom Elastizitätmodul der zu verarbeitenden bogenförmigen Bedruckstoffe einsetzbar ist.

Pneumatisch beaufschlagbare, vor und nach dem Druck-/ Lackspalt angeordnete Blasrohre bzw. im Zylinderkanal angeordnete Bogenleitelemente sind nicht erforderlich.
Zur zusätzlichen Unterstützung der Bogenführung sind Blasvorrichtungen vor bzw. nach dem Druck-/ Lackspalt anordbar, welche den Transport der Bedruckstoffe auf dem Bogenführungszylinder unterstützen.

### [Beispiele]

Die Erfindung soll an einem Ausführungsbeispiel näher erläutert werden. Dabei zeigen schematisch:
- Fig. 1: eine Bogenrotationsdruckmaschine,
- Fig. 2: eine Bogenführungseinrichtung im Bereich des Druckspaltes.

Eine Bogenrotationsdruckmaschine ist gemäß Fig.1 in Reihenbauweise dargestellt. Dabei sind mehrere Druckwerke für den Mehrfarbendruck mit Bogenführungszylindern 1, zum Beispiel Druckzylindern, aneinander gereiht und untereinander mit Transferzylindern 17 bzw. Wendesystemen verbunden.

Die Fig.1 zeigt eine Teilansicht einer derartigen Druckmaschine für die Inline-Veredelung. Dabei ist lediglich ein letztes Druckwerk 14 mit einem Plattenzylinder 13, einem Gummituchzylinder 12 und Druckzylinder 1 als Bogenführungszylinder gezeigt. Dem Plattenzylinder 13 ist ein Farbwerk und gegebenenfalls ein Feuchtwerk zugeordnet, auf das hier nicht näher eingegangen werden soll.

Dem Druckwerk 14 ist in Förderrichtung 5 ein erstes Lackwerk 15 nachgeordnet, welches durch einen Formzylinder 2, eine Auftragwalze 3 sowie ein Dosiersystem 4, z.B. eine Dosierwalze (Zweiwalzenwerk) oder ein Kammerrakel oder zumindest eine nach dem Schöpfwalzenprinzip arbeitende Tauchwalze, gebildet ist. Das entsprechende Dosiersystem 4 ist dabei wahlweise einsetzbar. Der Formzylinder 2 ist wiederum dem Druckzylinder 1 zugeordnet. Dem ersten Lackwerk 15 ist eine Trocknereinrichtung 20, zum Beispiel ein Infrarot(IR)-Trockner, einem benachbarten Druckzylinder 1 oder einem benachbarten Transferzylinder 17 zugeordnet, nachgeordnet. Der Trocknereinrichtung 20 folgt in Förderrichtung 5 ein zweites Lackwerk 16 mit Formzylinder 2, Auftragwalze 3 und wahlweise einsetzbarem Dosiersystem 4. Die Druckzylinder 1 und Druckwerke 14, Lackwerke 15,16 sowie die Trocknereinrichtung 20 sind mittels Transferzylindern 17 für den Bogentransport untereinander verbunden. Die Druckzylinder 1 und die Transferzylinder 17 sind, bezogen auf einen einfachgroßen Gummituchzylinder 12 bzw. einen einfachgroßen Formzylinder 2, doppeltgroß ausgebildet und weisen am Umfang symmetrisch verteilt angeordnete Greifersysteme 7, 8 auf.
Dem zweiten Lackwerk 16 folgt in Förderrichtung 5 ein Ausleger 18, welcher den bogenförmigen Bedruckstoff mittels umlaufenden Kettensystemen 19 in bekannter Weise einem Auslegerstapel 9 zuführt und dort ablegt.

Im vorliegenden Beispiel ist gem. Fig. 2 das zweite Lackwerk 16 inaktiv, d.h. es ist nicht am Lackierprozeß beteiligt, gezeigt. Hierbei ist das Dosiersystem 4 durch ein Kammerrakel mit zugeordneter gerasterter Auftragwalze 3 ausgebildet. Eine Platte bzw. Folie 11, hier eine Druckform 11, alternativ kann dies auch eine Druckfolie 11 sein, ist auf dem einen Zylinderkanal 6 aufweisenden Formzylinder 2 des Lackwerkes 16 fixiert. Die Platte/Folie bzw. Druckform/Druckfolie 11 ist mit einer farb-/ lackabstoßenden Oberfläche, vorzugsweise einer Beschichtung, versehen und ist vorzugsweise im Bereich des Zylinderkanals 6 fixierbar. In einer Ausbildung ist die Platte/Folie 11 ein Druckform/Druckfolie mit einer Silikongummischicht an der Oberfläche.
Beispielsweise ist auf dem Formzylinder 2 als Platte/Folie 11 eine Flachdruckplatte für den feuchtmittelfreien Offsetdruck mit einer vollflächig ausgebildeten, farb-/ lackabstoßenden Silikongummischicht angeordnet. Alternativ ist die Platte/Folie 11 als Hochdruckform ausgebildet.

Der Formzylinder 2 ist in eine Druck ab-Stellung versetzbar, so daß zwischen Druckzylinder 1 und Formzylinder 2 ein Freiraum im Druckspalt bzw. Lackspalt 10 gebildet ist. Ein bereits vorher bedruckter bogenförmiger Bedruckstoff wird im Greiferschluß vom rotierenden Druckzylinder 1 durch den Druck-/Lackspalt 10 des nicht am Druck-/Lackierprozeß beteiligten Lackwerkes 16 geführt. Gleichzeitig rotiert der sich in Druck ab-Stellung befindende Formzylinder 2 mit Druckform 11 bzw. Druckfolie 11 mit Mäschinengeschwindigkeit in Förderrichtung 5 und der Bedruckstoff wird abschmierfrei durch den Druck-/Lackspalt 10 transportiert.

In einer Weiterbildung ist der Formzylinder 2 - unter Berücksichtigung der Bedruckstoffstärke - in eine Stellung mit einer sanften Druckbeistellung zum Bedruckstoff einstellbar. D.h. es besteht lediglich ein definierter, geringfügiger reibschlüssiger Kontakt zwischen der Druckform 11 auf dem Formzylinder 2 und dem auf dem Druckzylinder 1 fixierten Bedruckstoff. Der bereits vorher bedruckte und/oder lackierte bogenförmige Bedruckstoff wird im Greiferschluß vom rotierenden Druckzylinder 1 durch den Druck-/Lackspalt 10 des nicht am Lackierprozeß beteiligten Lackwerkes 16 geführt. Gleichzeitig rotiert der in sanfter Druckbeistellung befindliche Formzylinder 2 (mit Druckform/Druckfolie 11) mit Maschinengeschwindigkeit in Förderrichtung 5 und der Bedruckstoff wird in Kontakt zur Druckform/Druckfolie 11 abschmierfrei durch den Druck-/Lackspalt 10 geführt.

In einer weiteren Ausbildung ist eine Platte oder Folie 11 mit farb-/lackabstoßender Oberfläche bzw. Oberflächenschicht mit einem Trennmittel in Kontakt bringbar. Das Trennmittel ist - bei unterbrochener Lackzufuhr - über das Dosiersystem 4, z.B. ein Kammerrakel mit Zuführ- und Rücklaufleitung, und die Auftragwalze 3 auf die Platte bzw. Folie 11 auf dem Formzylinder 2 übertragbar, wobei der Formzylinder 2 rotiert. Das Trennmittel enthält bevorzugt zumindest Silikon und/oder Wasser.
In einer weiteren Ausbildung ist dem Formzylinder 2 eine zusätzliche Einrichtung zugeordnet, mit welcher das Trennmittel auf die auf dem Formzylinder 2 fixierte Platte bzw. Folie 11 mit farb-/lackabstoßender Beschichtung übertragbar ist. Beispielsweise eignet sich hierzu eine in Achsrichtung über die Breite des Formzylinders 2 sich erstreckende Sprüheinrichtung, deren Sprühdüsen auf den Formzylinder 2 gerichtet sind, so daß das Trennmittel auf die Platte/Folie 11 übertragbar ist.
Der Einsatz von Trennmittel verhindert eine mögliche Farb- bzw. Lackrückspaltung vom bedruckten/lackierten Bedruckstoff an die Platte bzw. Folie. Weiterhin wirkt das Trennmittel einer möglichen Verschmutzung von Platte/Folie durch Farb/Lackrückspaltung entgegen. Damit sind sonst notwendige Reinigungsvorgänge reduzierbar.

In einer weiteren Ausbildung ist die auf dem Formzylinder 2 fixierte Platte bzw. Folie 11 mit farb-/lackabstoßender Oberfläche temperierbar. In einer Ausbildung ist der Platte/Folie 11 eine Kaltluft zuführende Temperiereinrichtung benachbart zugeordnet. Die Kaltluft ist auf die Platte/Folie 11 gerichtet und bildet als Kondensat auf dieser Platte/Folie 11 einen Feuchtfilm aus, der als Trennmittel wirkt.
In einer weiteren Ausbildung ist der die Platte/Folie 11 tragende Formzylinder 2 (bzw. Gummituchzylinder 12) innerhalb des Zylindermantels temperierbar.

Die Stellung des Formzylinders 2, alternativ des Gummituchzylinders 12, mit definierter Druckbeistellung zum Bedruckstoff oder die Druck ab-Stellung von Gummituch-/ Formzylinder ist nicht auf eine der Ausbildungen von Platte oder Folie 11 beschränkt.

Soll der Formzylinder 2 wieder am Lackierprozeß beteiligt werden wird die Druckform/Druckfolie 11 mit lack-/ farbabweisender Oberflächenbeschichtung gegen beispielsweise ein Gummituch oder eine Flexodruckplatte ausgetauscht, die Lackversorgung aktiviert und anschließend der Formzylinder 2 in Druck an-Stellung verbracht.

Die erfindungsgemäße Lösung ist nicht auf einen Formzylinder 2 oder vergleichbaren Gummituchzylinder 12 beschränkt. Vielmehr ist der jeweilige Zylinder 2,12 durch eine nicht am Druck-/Lackierprozeß beteiligte Walze mit farb/lackabstoßender Oberfläche substituierbar. Die Walze ist dann dem Bogenführungszylinder 1 zugeordnet.

### [Bezugszeichenliste]

- 1 -: Bogenführungszylinder
- 2 -: Formzylinder
- 3 -: Auftragwalze
- 4 -: Dosiersystem
- 5 -: Förderrichtung
- 6 -: Zylinderkanal
- 7 -: Geifersystem
- 8 -: Greifersystem
- 9 -: Auslegerstapel
- 10 -: Druck-/Lackspalt
- 11 -: Platte/Folie
- 12 -: Gummituchzylinder
- 13 -: Plattenzylinder
- 14 -: Druckwerk
- 15 -: Lackwerk
- 16 -: Lackwerk
- 17 -: Transferzylinder
- 18 -: Ausleger
- 19 -: Kettensystem
- 20 -: Trocknereinrichtung

## Patentansprüche

1. Druckmaschine mit nicht am Druck-/ Lackierprozeß beteiligten Druck-/Lackwerken mit Dosiersystem und wenigstens einer Auftragwalze, bei denen Gummituch-/ Formzylinder vom jeweils zugeordneten Bogenführungszytinder in Druck ab - Stellung verbringbar sind, und einer Bogenführungseinrichtung, um den bogenförmigen Bedruckstoff im Druck-/ Lackierspalt zu führen,
**dadurch gekennzeichnet,**
**dass** als Bogenführungseinrichtung auf dem Gummituch-/ Formzylinder (12, 2) eine Platte oder Folie (11) mit einer farb-/ lackabstoßenden Oberfläche angeordnet ist, dass der Gummituch-/ Formzylinder (12, 2) mit Maschinengeschwindigkeit antreibbar ist und ein im Greiferschluß fixierter Bedruckstoff mit der bedruckten und/ oder lackierten Seite dem Gummituch-/Formzylinder (12, 2) zugeordnet mittels Bogenführungszylinder (1) durch den Druck-/ Lackspalt (10) förderbar ist.

2. Bogenführungseinrichtung nach Anspruch 1,
**dadurch gekennzeichnet,**
**daß** die Platte bzw. Folie (11) eine Druckform/Druckfolie ist, welche eine Silikongummischicht an der Oberfläche aufweist.

3. Bogenführungseinrichtung nach Anspruch 2,
**dadurch gekennzeichnet,**
**daß** die Druckform/Druckfolie (11) eine Flachdruckplatte ist.

4. Bogenführungseinrichtung nach Anspruch 3,
**dadurch gekennzeichnet,**
**daß** die Druckform/Druckfolie (11) eine Flachdruckplatte für den feuchtmittelfreien Offsetdruck ist.

5. Bogenführungseinrichtung nach Anspruch 1 und 2,
**dadurch gekennzeichnet,**
**daß** die Platte/Folie (11) eine Hochdruckplatte ist.

6. Bogenführungseinrichtung nach wenigstens Anspruch 1,
**dadurch gekennzeichnet,**
**daß** der rotierbare Gummituch-/Formzylinder (12, 2) in Druck ab-Stellung positionierbar ist.

7. Bogenführungseinrichtung nach wenigstens Anspruch 1,
**dadurch gekennzeichnet,**
**daß** der rotierbare Gummituch-/Formzylinder (12, 2) mit definierter Druckbeistellung positionierbar ist.

8. Bogenführungseinrichtung nach Anspruch 1,
**dadurch gekennzeichnet,**
**daß** die Platte/Folie (11) eine Oberfläche aus Chrom oder Aluminium bzw. anodisiertem Aluminium aufweist oder zumindest einen Anteil davon enthält.

9. Bogenführungseinrichtung nach Anspruch 1,
**dadurch gekennzeichnet,**
**daß** die Platte/Folie (11) eine Oberfläche aus organischen-anorganischen Hybridpolymeren auf einem Aluminium-Substrat aufweist.

10. Bogenführungseinrichtung nach Anspruch 1 und 8,
**dadurch gekennzeichnet,**
**daß** die Platte/Folie (11) in den Rissen, Spalten oder Poren der Oberfläche aus Chrom oder Aluminium bzw. anodisiertem Aluminium Einlagerungen aus zumindest einem Fluorpolymer aufweist.

11. Bogenführungseinrichtung nach Anspruch 1,
**dadurch gekennzeichnet,**
**daß** die aus Chrom gebildete Oberfläche der Platte/Folie (11) Spiegelglanz poliert ist.

12. Bogenführungseinrichtung nach Anspruch 1,
**dadurch gekennzeichnet,**
**daß** die Platte/Folie (11) mit einem Trennmittel in Kontakt bringbar ist.

13. Bogenführungseinrichtung nach Anspruch 1 und 12,
**dadurch gekennzeichnet,**
**daß** das Trennmittel zumindest Silikon und/oder Wasser enthält.

14. Bogenführungseinrichtung nach Anspruch 1 und 12,
**dadurch gekennzeichnet,**
**daß** das Trennmittel über das Dosiersystem (4) und die Auftragwalze (3) auf die auf dem Formzylinder (2) fixierte Platte/Folie (11) übertragbar ist.

15. Bogenführungseinrichtung nach Anspruch 1 und 12,
**dadurch gekennzeichnet,**
**daß** das Trennmittel mittels einer in Achsrichtung über die Breite des Formzylinders (2) sich erstreckende Sprüheinrichtung auf die Platte/Folie (11) übertragbar ist.

16. Bogenführungseinrichtung nach Anspruch 1,
**dadurch gekennzeichnet,**
**daß** die Platte/Folie (11) temperierbar ist.

17. Bogenführungseinrichtung nach Anspruch 1 und 16,
**dadurch gekennzeichnet,**
**daß** der Platte/Folie (11) eine Kaltluft zuführende Temperiereinrichtung benachbart zugeordnet ist.

18. Bogenführungseinrichtung nach Anspruch 1 und 16,
**dadurch gekennzeichnet,**
**daß** der die Platte/Folie (11) tragende Gummituch/Formzylinder (2) innerhalb des Zylindermantels temperierbar ist.

## Claims

1. Printing press with printing/varnishing units with metering systems and at least one applicator roller not participating in the printing/varnishing process, in which blanket/forme cylinders can be brought into the print off position relative to a respectively coordinated sheet guiding cylinder, and a sheet guiding unit in order to guide the sheet form printed material in the printing/varnishing nip, **characterised in that** as sheet guiding unit, there is arranged on the blanket/forme cylinder (12, 2) a plate or foil (11) with an ink/varnish repellent surface, that the blanket/forme cylinder (12, 2) can be driven at press speed, and a printed material fixed in the gripper closure with the printed and/or varnished side coordinated to the blanket/forme cylinder (12, 2) can be fed by means of the sheet guiding cylinder (1) through the printing/varnishing nip (10).

2. Sheet guiding device according to Claim 1, **characterised in that** the plate or foil (11) is a printing forme/printing foil, which has a silicone rubber layer on the surface.

3. Sheet guiding device according to Claim 2, **characterised in that** the printing forme/printing foil (11) is a planographic printing plate.

4. Sheet guiding device according to Claim 3, **characterised in that** the printing forme/printing foil (11) is a planographic printing plate for damping free offset printing.

5. Sheet guiding device according to Claims 1 and 2, **characterised in that** the plate/foil (11) is a relief printing plate.

6. Sheet guiding device according to at least Claim 1, **characterised in that** the rotatable blanket/forme cylinder (12, 2) can be positioned in the print off position.

7. Sheet guiding device according to at least Claim 1 **characterised in that** the rotatable blanket/forme cylinder (12, 2) can be positioned with a defined print pressure.

8. Sheet guiding device according to Claim 1, **characterised in that** the plate/foil (11) has a surface of chrome or aluminium or anodised aluminium or at least contains a proportion thereof.

9. Sheet guiding device according to Claim 1, **characterised in that** the plate/foil (11) has a surface of organic-inorganic hybrid polymer on an aluminium substrate.

10. Sheet guiding device according to Claims 1 and 8, **characterised in that** the plate/foil (11) has in the cracks, slots or pores of the surface of chrome or aluminium or anodised aluminium inlays of at least one fluoropolymer.

11. Sheet guiding device according to Claim 1, **characterised in that** the surface of the plate/foil (11) formed of chromium is polished to mirror smoothness.

12. Sheet guiding device according to Claim 1, **characterised in that** the plate/foil (11) can be brought into contact with a separating agent.

13. Sheet guiding device according to Claims 1 and 12, **characterised in that** the separating agent contains at least silicone and/or water.

14. Sheet guiding device according to Claims 1 and 12, **characterised in that** the separating agent can be transferred via the metering system (4) and the applicator roller (3) on to the plate/foil (11) fixed on the forme cylinder (2).

15. Sheet guiding device according to Claims 1 and 12, **characterised in that** the separating agent can be transferred on to the plate/foil (11) by means of a spray unit extending in the axial direction across the width of the forme cylinder (2).

16. Sheet guiding device according to Claim 1, **characterised in that** the plate/foil (11) can be tempered.

17. Sheet guiding device according to Claims 1 and 16, **characterised in that** arranged neighbouring the plate/foil (11) is a tempering unit feeding cold air.

18. Sheet guiding device according to Claims 1 and 16, **characterised in that** the blanket/forme cylinder (2) carrying the plate/foil (11) can be tempered within the cylinder cover.

## Revendications

1. Machine d'impression, comportant des unités d'impression/vernissage ne participant pas au processus d'impression/vernissage avec un système de dosage et au moins un rouleau d'application, où des cylindres porte-blanchet/porte-cliché peuvent être amenés en position d'arrêt d'impression par, à chaque fois, le cylindre de guidage de feuilles associé, et un dispositif de guidage de feuilles pour guider la matière d'impression du type feuille dans la fente d'impression/vernissage,
**caractérisée en ce que**, comme dispositif de guidage de feuilles, il est agencé, sur le cylindre porte-blanchet/porte-cliché (12, 2), une plaque ou feuille (11) ayant une surface repoussant l'encre ou le vernis, **en ce que** le cylindre porte-blanchet/porte-cliché (12, 2) peut être entraîné à la vitesse de machine et une matière d'impression fixée dans l'emprise des pinces, associée par le côté imprimé et/ou verni, au cylindre porte-blanchet/portecliché (12, 2) pouvant être transportée, au moyen du cylindre de guidage de feuilles (1) à travers la fente d'impression/vernissage (10).

2. Dispositif de guidage de feuilles selon la revendication 1,
**caractérisé en ce que** la plaque ou feuille (11) est un cliché/feuille d'impression, qui présente une couche de caoutchouc silicone sur la surface.

3. Dispositif de guidage de feuilles selon la revendication 2,
**caractérisé en ce que** le cliché/feuille d'impression (11) est une plaque d'impression plane.

4. Dispositif de guidage de feuilles selon la revendication 3,
**caractérisé en ce que** le cliché/feuille d'impression (11) est une plaque d'impression plane pour l'impression offset sans agent de mouillage.

5. Dispositif de guidage de feuilles selon les revendications 1 et 2,
**caractérisé en ce que** la plaque/feuille (11) est une plaque typographique.

6. Dispositif de guidage de feuilles selon au moins la revendication 1,
**caractérisé en ce que** le cylindre porte-blanchet/porte-cliché (12, 2) pouvant tourner peut être positionné dans la position d'arrêt d'impression.

7. Dispositif de guidage de feuilles selon au moins la revendication 1,
**caractérisé en ce que** le cylindre porte-blanchet/porte-cliché (12, 2) pouvant tourner peut être positionné avec une position d'impression définie.

8. Dispositif de guidage de feuilles selon la revendication 1,
**caractérisé en ce que** la plaque/feuille (11) présente une surface en chrome ou aluminium ou aluminium anodisé ou comporte au moins une partie de celle-ci.

9. Dispositif de guidage de feuilles selon la revendication 1,
**caractérisé en ce que** la plaque/feuille (11) présente une surface en polymères hybrides organiques - inorganiques sur un substrat d'aluminium.

10. Dispositif de guidage de feuilles selon les revendications 1 et 8,
**caractérisé en ce que** la plaque/feuille (11) présente, dans les fissures, fentes ou pores de la surface en chrome ou aluminium ou aluminium anodisé, des inclusions d'au moins un fluoropolymère.

11. Dispositif de guidage de feuilles selon la revendication 1,
**caractérisé en ce que** la surface, formée en chrome, de la plaque/feuille (11) est polie comme un miroir.

12. Dispositif de guidage de feuilles selon la revendication 1,
**caractérisé en ce que** la plaque/feuille (11) peut être amenée en contact avec un agent de séparation.

13. Dispositif de guidage de feuilles selon les revendications 1 et 12,
**caractérisé en ce que** l'agent de séparation contient au moins de la silicone et/ou de l'eau.

14. Dispositif de guidage de feuilles selon les revendications 1 et 12,
**caractérisé en ce que** l'agent de séparation peut être transmis, par l'intermédiaire du système de dosage (4) et du rouleau d'application (3), sur la plaque/feuille (11) fixée sur le cylindre porte-cliché (2).

15. Dispositif de guidage de feuilles selon les revendications 1 et 12,
**caractérisé en ce que** l'agent de séparation peut être transmis, au moyen d'un dispositif de pulvérisation s'étendant en direction axiale sur la largeur du cylindre porte-cliché (2), sur la plaque/feuille (11).

16. Dispositif de guidage de feuilles selon la revendication 1,
**caractérisé en ce que** la plaque/feuille (11) peut être équilibrée en température.

17. Dispositif de guidage de feuilles selon les revendications 1 et 16,
**caractérisé en ce que**, à la plaque/feuille (11), il est associé, de façon voisine, un dispositif d'équilibrage en température amenant de l'air froid.

18. Dispositif de guidage de feuilles selon les revendications 1 et 16,
**caractérisé en ce que** le cylindre porte-blanchet/porte-cliché (2) portant la plaque/feuille (11) peut être équilibré en température à l'intérieur de l'enveloppe du cylindre.
